# EUROPÄISCHE PATENTSCHRIFT

(11) **EP 2 315 547 B1**
(45) Veröffentlichungstag und Bekanntmachung des Hinweises auf die Patenterteilung: **30.01.2013**
(21) Anmeldenummer: 09781060.0
(22) Anmeldetag: 24.07.2009
(51) Int. Cl.: A47L 15/48

(54) **VERFAHREN ZUM BETREIBEN EINES WASSERFÜHRENDEN HAUSHALTSGERÄTS**
METHOD FOR OPERATING A WATER-CARRYING HOUSEHOLD APPLIANCE
PROCÉDÉ DE FONCTIONNEMENT D'UN APPAREIL ÉLECTRO-MÉNAGER FONCTIONNANT AVEC DE L'EAU

(30) Priorität: 28.07.2008 DE 102008040770
(43) Veröffentlichungstag der Anmeldung: 04.05.2011
(73) Patentinhaber: BSH Bosch und Siemens Hausgeräte GmbH, 81739 München (DE)
(72) Erfinder: JERG, Helmut, 89537 Giengen (DE); ROSENBAUER, Michael, 86756 Reimlingen (DE)
(86) Internationale Anmeldenummer: PCT/EP2009/059588
(87) Internationale Veröffentlichungsnummer: WO 2010/012662

(56) Entgegenhaltungen:
- DE-A1- 3 626 887
- DE-A1-102005 004 089

## Beschreibung

Die Erfindung betrifft ein Verfahren zum Betreiben eines wasserführenden Haushaltsgeräts, insbesondere für eine Geschirrspülmaschine oder einen Waschtrockner. Aus der DE 10 2005 004 089 A1 ist ein Verfahren zum Betreiben eines wasserführenden Haushaltsgeräts, d.h. einer Geschirrspülmaschine bekannt. Als Trocknungssystem ist eine Sorptionseinrichtung mit reversibel dehydrierbaren Material vorgesehen, das in einem Trocknungsschritt der zu trocknenden Luft eine Wassermenge entzieht und diese speichert. In einem nachfolgenden Reinigungsschritt erfolgt dann ein Regenerationsvorgang bzw. eine Desorption, bei der mittels einer Luftheizung ein durch das Trocknungsmittel strömender Luftstrom erhitzt wird. Mit dem erhitzten Luftstrom wird die im Trocknungsmittel gespeicherte Wassermenge als heißer Wasserdampf freigesetzt und in den Spülbehälter rückgeführt und das zu reinigende Spülgut erhitzt. Diese Art der Aufheizung ist jedoch zeitaufwendig. Um den Teilprogrammschritt "Reinigen" schneller durchführen zu können, kann eine zusätzliche Heizung wie z. B. eine Wasserheizung vorgesehen sein, die gleichzeitig zur Luftheizung betrieben wird.

Es ist daher Aufgabe der Erfindung, ein Verfahren zum Betreiben eines wasserführenden Haushaltsgeräts bereitzustellen, dass eine Reduzierung des Zeitaufwands erlaubt.

Die Erfindung geht aus von einem Verfahren zum Betreiben eines wasserführendes Haushaltsgeräts, insbesondere für eine Geschirrspülmaschine oder einen Waschtrockner, welches eine Mehrzahl von aufeinanderfolgenden Teilprogrammschritten umfasst, von denen in wenigstens einem Teilprogrammschritt wenigstens zeitweise ein erstes Medium mit einem ersten Heizelement erwärmt und Behandlungsgut durch Beaufschlagung mit der aufgeheizten ersten Medium erwärmt wird.

Erfindungsgemäß ist vorgesehen, dass bei inaktivem erstem Heizelement wenigstens zeitweise ein zweites Medium mit einem zweiten Heizelement erwärmt und das Behandlungsgut mit dem aufgeheizten zweiten Medium erwärmt wird. Dabei erlaubt eine höhere Leistungsfähigkeit des zweiten Heizelements den Aufheizvorgang zu beschleunigen. Ferner wird so sichergestellt, dass die Leistungsaufnahme unterhalb einer maximale Leistungsaufnahme des wasserführenden Haushaltsgeräts bleibt. Die maximale Leistungsaufnahme wird durch die maximale Leistungskapazität des hausseitigen Versorgungsnetzes begrenzt, dass der Energievorsorgung des wasserführenden Haushaltsgeräts mit elektrischer Energie dient. Eine die maximale Leistungskapazität des hausseitigen Versorgungsnetzes übersteigende Leistungsaufnahme des wasserführenden Haushaltsgeräts führt zu einer Überlastung des hausseitigen Versorgungsnetzes mit der Folge, dass Sicherungselemente, wie z.B. Schmelzsicherungen oder Sicherungsautomaten, auslösen und eine weitere Energiezufuhr unterbunden ist. So wird ein unterbrechungsfreier Betrieb des wasserführenden Haushaltsgeräts gewährleistet.

In einer ersten, erfindungsgemäßen Ausführungsform ist vorgesehen, dass in dem Teilprogrammschritt wenigstens zeitweise nur mit dem ersten Heizelement ein erstes und mit dem zweiten Heizelement wenigstens zeitweise nur ein zweites Medium erwärmt wird.

In einer weiteren, erfindungsgemäßen Ausführungsform ist vorgesehen, dass in einem ersten Teilprogrammschritt wenigstens zeitweise nur mit dem ersten Heizelement ein erstes und in einem zweiten Teilprogrammschritt wenigstens zeitweise nur mit dem zweiten Heizelement ein zweites Medium erwärmt wird.

Es erfolgt also nur ein abwechselnder bzw. alternierender Betrieb der beiden Heizelemente, entweder während eines Teilprogrammschritts oder in wenigstens zwei Teilprogrammschritten. So wird sichergestellt, dass es durch zumindest zeitweise gleichzeitigen Betrieb der beiden Heizelemente nicht zu einer Überhitzung innerhalb des wasserführenden Haushaltsgeräts kommen kann mit der Folge bspw. einer Beschädigung eines der beiden Heizelemente und/oder einer Sorptionseinrichtung mit reversibel dehydrierbaren Material, bspw. Zeolith.

Es ist ferner vorzugsweise vorgesehen, dass das erste Medium ein gasförmiges Medium und das zweite Medium ein flüssiges Medium ist. Dabei reduziert die höhere Wärmekapazität des flüssigen Mediums die Aufheizdauer. Die Erwärmung des gasförmigen Mediums kann durch eine elektrische Luftheizung, bspw. unterstützt durch ein Lüftergebläse zur Umwälzung des gasförmigen Mediums erfolgen. Die Erwärmung des flüssigen Mediums kann durch einen Durchlauferhitzer, bspw. unterstützt durch Umwälzpumpe zur Umwälzung des flüssigen Mediums erfolgen.

Vorzugsweise ist vorgesehen, dass in einem Teilprogrammschritt Behandlungsgut nachfolgend mit einem zweiten Medium beaufschlagt wird. Hierbei kann es sich um einen Vorspülschritt handeln, mit dem z.B. im Fall einer Geschirrspülmaschine grobe Anschmutzungen vom Behandlungs- bzw. Spülgut entfernt werden, oder um einen Reinigungsschritt mit Reinigungsmittelzugabe zur Entfernung hartnäckiger Anschmutzen.

Ferner ist vorzugsweise vorgesehen, dass zwischen zwei Teilprogrammschritten wenigstens ein Austausch eines Mediums, bspw. von Spülflotte erfolgt. Es stellt sich eine Mischtemperatur ein, die zwischen der Temperatur des flüssigen Mediums und der Temperatur des Behandlungsguts nach dem ersten Teilprogrammschritt liegt. Die zu überwindende Temperaturdifferenz zwischen der Mischungstemperatur und der zu ereichenden Maximaltemperatur im Reinigungsschritt ist entsprechend geringer aus, so dass entsprechend weniger Energie aufgewendet werden muss.

Es ist ferner vorzugsweise vorgesehen, dass bei einem als Reinigungsschritt ausgebildetem Teilprogrammschritt zur Reinigung von Behandlungsgut ein Reinigungsmittel zugegeben wird.

Außerdem ist vorzugsweise vorgesehen, dass vor dem Reinigungsschritt ein als Vorspülschritt ausgebildeter Teilprogrammschritt zur Reinigung von Behandlungsgut ohne Reinigungsmittelzugabe durchgeführt wird, so dass der Vorspülspülschritt unmittelbar vor dem Reinigungsschritt durchgeführt wird, in dem höhere Temperaturen als im Vorspülschritt erreicht werden.

Dabei ist vorzugsweise vorgesehen, dass während des Reinigungsschritts eine Nachwaschphase durchgeführt wird, während der Behandlungsgut durch Beaufschlagung mit von dem zweiten Heizelement aufgeheiztem zweitem Medium erwärmt wird.

In einer weiteren Ausführungsform ist vorzugsweise vorgesehen, dass ein Teilprogrammschritt als Klarspülschritt mit Erwärmung von Spülflotte ausgebildet ist, bei dem Entspannungsmittel zugegeben werden.

Ferner ist vorgesehen, dass vor dem Klarspülschritt ein als Zwischenspülschritt ausgebildeter Teilprogrammschritt zur Reinigung von Behandlungsgut ohne Reinigungsmittelzugabe durchgeführt wird, so dass der Zwischenspülschritt unmittelbar vor dem Klarspülschritt durchgeführt wird, in dem höhere Temperaturen als im Zwischenspülschritt erreicht werden.

Es ist ferner vorzugsweise vorgesehen, dass als letzter Teilprogrammschritt ein Trocknungsschritt durchgeführt wird, bei dem zweiten Medium von einem reversibel dehydrierbaren Material absorbiert wird. Somit steht für einen erneuten Behandlungszyklus wieder im reversibel dehydrierbaren Material gespeicherte Flüssigkeit zur Verfügung.

Dabei ist vorzugsweise vorgesehen, dass während eines Teilprogrammschritts das reversibel dehydrierbaren Material wenigstens teilweise desorbiert wird, so dass anschließend das reversibel dehydrierbare Material wieder aufnahmefähig ist.

Nachfolgend sind zwei Ausführungsbeispiele der Erfindung anhand der beigefügten Figuren beschrieben.

Es zeigen:
- Fig. 1: in einem schematischen Blockdiagramm eine Geschirrspülmaschine zur Durchführung eines Spülverfahrens gemäß dem ersten Ausführungsbeispiel,
- Fig. 2: ein Temperatur-Zeit-Diagramm zur Veranschaulichung eines Spülprogrammablaufes in einer ersten energiesparenden Spül-Betriebsart,
- Fig. 3: ein nur den Reinigungsschritt darstellendes Zeitdiagramm zur Veranschaulichung eines Spülverfahrens in der zweiten, zeitsparenden Spül-Betriebsart gemäß dem ersten Ausführungsbeispiel, und
- Fig. 4: ein Diagramm entsprechend der Fig. 3 gemäß dem zweiten Ausführungsbeispiel.

In der Fig. 1 ist als Ausführungsbeispiel für ein wasserführendes Haushaltsgerät eine Geschirrspülmaschine mit einem Spülbehälter 1 gezeigt, in dem nicht dargestelltes, zu reinigendes Spülgut in Geschirrkörben 3, 5 angeordnet werden kann. Im gezeigten Spülbehälter 1 sind beispielhaft als Sprüheinrichtungen zwei in unterschiedlichen Sprühebenen vorgesehene Sprüharme 7, 9 angeordnet, über die das zu reinigende Spülgut mit Spülflüssigkeit beaufschlagt wird. Im Spülbehälterboden ist ein Pumpentopf 11 mit einer Umwälzpumpe 13 vorgesehen, die über Zuleitungen 14, 15 strömungstechnisch mit den Sprüharmen 7, 9 verbunden ist. Der Pumpentopf 11 ist außerdem über Anschlussstutzen mit einer mit dem Wasserversorgungsnetz gekoppelten Frischwasser-Zuleitung 16 sowie mit einer Ablaufleitung 17 in Verbindung, in der eine Laugenpumpe 18 zum Abpumpen der Spülflüssigkeit aus dem Spülbehälter angeordnet ist.

Der Spülbehälter 1 weist in seinem oberen Bereich eine Auslassöffnung 19 auf, die über eine Leitung 21 mit einer als Sorptionseinrichtung 22 ausgeführten Trocknungseinrichtung verbunden ist. In der Leitung 21 zur Sorptionseinrichtung 22 sind ein Luftgebläse 27 sowie ein Heizelement 24 geschaltet. Die Sorptionseinrichtung 22 enthält als Trocknungsmittel ein reversibel dehydrierbares Material, etwa Zeolith, mit dem in einem Trocknungsschritt T Luft getrocknet wird. Hierzu wird ein mit hoher Feuchtigkeit beladener Luftstrom mittels des Luftgebläses 27 vom Spülbehälter 1 durch die Sorptionseinrichtung 22 geleitet. Das in der Sorptionseinrichtung 22 vorgesehene Zeolith nimmt die Feuchtigkeit der Luft auf und die vergleichsweise trockene Luft wird wieder in den Spülbehälter 1 zurückgeführt.

Die im Trocknungsschritt T im Zeolith gespeicherte Wassermenge m₂ kann in einem Regenerationsvorgang, d. h. bei einer Desorption, durch Aufheizen des Trocknungsmittels der Sorptionseinrichtung 22 wieder freigegeben werden. Hierzu wird mittels des Gebläses 27 ein vom Heizelement 24 auf sehr hohe Temperaturen erhitzter Luftstrom durch die Sorptionseinrichtung 22 geleitet, mit dem das im Zeolith gespeicherte Wasser als heißer Wasserdampf freigesetzt und so wieder in den Spülbehälter 1 rückgeführt wird.

In der Fig. 2 ist ein zeitlicher Programmablauf mit den einzelnen Teilprogrammschritten eines Spülgangs, nämlich Vorspülen V, Reinigen R, Zwischenspülen Z, Klarspülen K sowie Trocknen T, dargestellt.

Der oben beschriebene Regenerationsvorgang in der Sorptionseinrichtung 22 findet in dem in der Fig. 2 gezeigten Temperatur-Zeit-Profil im Zeitintervall Δt_{R} statt. Die in der Fig. 2 angedeuteten Teilprogrammschritte werden mittels einer Steuereinrichtung 25 durch entsprechende Ansteuerung der Umwälzpumpe 13, der Laugenpumpe 18, des Luftgebläses 27, der Trocknungseinrichtung 22 und anderer Steuerkomponenten gesteuert.

Der Regenerationsvorgang Δt_{R} startet gemäß den Fig. 2 und 3 zu Beginn des Reinigungsschrittes R zum Zeitpunkt t₀. Im Regenerationsvorgang Δt_{R} wird die im Trocknungsmittel gespeicherte Wassermenge m₂ als Wasserdampf in den Spülbehälter 1 rückgeführt. Diese Wassermenge m₂ wurde im Trocknungsschritt T des vorangegangenen Spülgangs während eines Adsorptionsvorgangs Δt_{A} dem zu trocknenden, mit Feuchtigkeit beladenen Luftstrom entzogen. Die insgesamt im Reinigungsschritt R bereitgestellte Spülflüssigkeitsmenge mᵢₛₜ ergibt sich somit aus einer über die Frischwasserleitung 16 zugeführten Frischwassermenge m₁ und der im Regenerationsvorgang Δt_{R} rückgeführten Wassermenge m₂.

Während der zu Beginn des Reinigungsschrittes R erfolgenden Aufheizphase Δt_{H} erfolgt zuerst während des Regenerationsvorgang Δt_{R} eine Aufheizung mittels des zweiten Heizelements 24, d.h. der Luftheizung, mit der die eine Heizleistung Q₂ in den Spülbehälter 1 eingebracht wird. Anschließend wird mit dem ersten Heizelements23, d. h. der Wasserheizung, eine Heizleistung Q₁ in den Spülbehälter 1 eingebracht. Die Heizleistung Q₁ der Wasserheizung 23 kann bei etwa 2.200 W liegen, während die Heizleistung Q₂ der Luftheizung 24 lediglich in einer Größenordnung von 1.400 W liegt.

Wie aus der Fig. 2 hervorgeht, erfolgt in der Aufheizphase Δt_{H} die Erwärmung der Spülflüssigkeit zunächst nur mittels des im Regenerationsbetrieb Δt_{R} freigegebenen Wasserdampfes, der die Spülflüssigkeit mit der Heizleistung Q₂ auf eine Temperatur T₁ von hier beispielhaft ca. 40°C erwärmen kann. Erst nach Beendigung des Regenerationsvorgangs Δt_{R} wird die mit wesentlich größerer Heizleistung Q₁ arbeitende Wasserheizung 23 zugeschaltet. Durch die erst nach Beendigung des Regenerationsvorgangs Δt_{R} zugeschaltete Wasserheizung 23 kann eine thermische Beschädigung des Trocknungsmittels in der Sorptionseinrichtung vermieden werden. Mittels der zugeschalteten Wasserheizung 23 wird die Temperatur der Spülflüssigkeit weiter von der Temperatur T₁ von 40°C auf die Reinigungstemperatur T_{R} erhöht, die hier beispielhaft bei 51°C liegen kann.

In der, in der Fig. 2 gezeigten ersten Betriebsart wird daher in energiesparender Weise die beim Regenerationsvorgang Δt_{R} freigesetzte Wärme Q₂ zum Aufheizen der Spülflüssigkeit mᵢₛₜ während der Aufheizphase Δt_{H} genutzt.

Wie aus der Fig. 1 weiter hervorgeht, ist die Steuereinrichtung 25 in Signalverbindung mit einem Umschalter 26, der benutzerseitig manuell betätigbar ist. Bei Betätigung des Umschalters 26 kann benutzerseitig von der oben anhand der Fig. 2 beschriebenen ersten, energiesparenden Spül-Betriebsart auf eine im Folgenden beschriebene zweite Spül-Betriebsart umgeschaltet werden.

In der zweiten Spül-Betriebsart erfolgt die Erwärmung der Spülflüssigkeitsmenge im Reinigungsschritt R in einer, im Vergleich zur ersten Spül-Betriebsart zeitlich reduzierten Aufheizphase Δt_{H1} wie es in der Fig. 3 gezeigt ist. In der Fig. 3 ist die Aufheizphase Δt_{H} sowohl der ersten Spül-Betriebsart (in gestrichelter Linie) als auch der zweiten Spül-Betriebsart (durchgezogene Linie) gezeigt. Wie aus der Fig. 3 hervorgeht, ist in der zweiten Spül-Betriebsart der Regenerationsvorgang Δt_{R} zeitlich vorgezogen. D. h. der Regenerationsvorgang Δt_{R} startet hier bereits während des Vorspülschrittes V und überlagert zeitlich den Startzeitpunkt t₀ des Reinigungsschrittes R. Durch den zeitlich vorgezogenen Regenerationsvorgang Δt_{R} kann die mit wesentlich größerer Heizleistung Q₁ arbeitende Wasserheizung 23 bereits früher mit dem Aufheizen der Spülflüssigkeit im Spülbehälter 1 beginnen, ohne dass hierdurch eine thermische Beschädigung des in der Sorptionseinrichtung 22 vorgesehenen Zeolith zu befürchten ist.

Auf diese Weise wird in der zweiten Spül-Betriebsart die Reinigungstemperatur T_{R} beschleunigt erreicht, wodurch entsprechend auch der Reinigungsschritt R₁ bereits zu einem vorgezogenen Zeitpunkt t_{E1} beendet werden kann. Bei geeigneter zeitlicher Lage des Regenerationsvorgangs in Bezug auf den Startzeitpunkt t₀ des Reinigungsschrittes R kann der Start der Wasserheizung 23 - alternativ zum gezeigten Ausführungsbeispiel - sogar bereits mit dem Startzeitpunkt t₀ des Reinigungsschritts R₁ erfolgen. Zu Beginn der Aufheizphase erwärmt nämlich die Wasserheizung 23 zunächst nur die Spülflüssigkeit im Spülbehälter 1 und erst zeitverzögert die Luft. Es besteht daher zu Beginn der Aufheizphase Δt_{H1} keine Gefahr, dass ein übermäßig erwärmter Luftstrom während des Regenerationsvorgangs Δt_{R} in die Sorptionseinrichtung 22 gelangen und das Zeolith thermisch beschädigen kann.

In der Fig. 4 ist ein während der zweiten Spül-Betriebsart erfolgendes Spülverfahren gemäß dem zweiten Ausführungsbeispiel beschrieben. Im Unterschied zur Fig. 3 findet der Regenerationsvorgang Δt_{R} vollständig außerhalb der Aufheizphase Δt_{H} statt. Außerdem ist der Regenerationsvorgang Δt_{R} in voneinander zeitlich getrennte Regenerationssegmente Δt_{R1}, Δt_{R2} aufgeteilt, die beispielhaft in der Fig. 4 in etwa zeitlich gleich groß sind. Wie aus der Fig. 4 hervorgeht, erfolgt das erste Regenerationssegment Δt_{R1} bereits im Vorspülschritt V. Das zweite Regenerationssegment Δt_{R2} startet dann nach der Aufheizphase Δt_{H} während in der Nachwaschzeit N.

### BEZUGSZEICHENLISTE

- 1: Spülbehälter
- 3: Geschirrkorb
- 5: Geschirrkorb
- 7: Sprüharm
- 9: Sprüharm
- 11: Pumpentopf
- 13: Umwälzpumpe
- 14: Zuleitung
- 15: Zuleitung
- 16: Frischwasser-Zuleitung
- 17: Ablaufleitung
- 18: Laugenpumpe
- 19: Auslassöffnung
- 21: Leitung
- 22: Trocknungseinrichtung
- 23: Heizelement
- 24: Heizelement
- 25: Steuereinrichtung
- 26: Umschalter
- 27: Luftgebläse
- 29: Temperatursensor
- V: Vorspülen
- R: Reinigen
- Z: Zwischenspülen
- K: Klarspülen
- T: Trocknen
- T_{R}: Reinigungstemperatur
- Δt_{A}: Adsorptionsvorgang
- Δt_{H}: Aufheizphase
- Δt_{R}: Regenerationsvorgang
- m₁: zugeführte Frischwassermenge
- m₂: rückgeführte Wassermenge
- mᵢₛₜ: Spülflüssigkeitsmenge
- Q₁: Heizleistung
- Q₂: Heizleistung
- t₀: Startzeitpunkt des Reinigungsschrittes R
- t_{E}: Endzeitpunkt des Reinigungsschrittes R

## Patentansprüche

1. Verfahren zum Betreiben eines wasserführendes Haushaltsgeräts, insbesondere für eine Geschirrspülmaschine oder einen Waschtrockner, dass eine Mehrzahl von aufeinanderfolgenden Teilprogrammschritten umfasst, von denen in wenigstens einem Teilprogrammschritt wenigstens zeitweise ein erstes Medium mit einem ersten Heizelement (24) erwärmt und Behandlungsgut durch Beaufschlagung mit dem aufgeheizten ersten Medium erwärmt wird, wobei bei inaktivem erstem Heizelement (24) wenigstens zeitweise ein zweites Medium mit einem zweiten Heizelement (23) erwärmt und das Behandlungsgut mit dem aufgeheizten zweiten Medium erwärmt wird, und wobei in dem Teilprogrammschritt wenigstens zeitweise nur mit dem ersten Heizelement (24) das erste und mit dem zweiten Heizelement (23) wenigstens zeitweise nur das zweite Medium erwärmt wird, und/oder in einem ersten Teilprogrammschritt wenigstens zeitweise nur mit dem ersten Heizelement (24) ein erstes und in einem zweiten Teilprogrammschritt wenigstens zeitweise nur mit dem zweiten Heizelement (23) ein zweites Medium erwärmt wird.

2. Verfahren zum Betreiben eines wasserführenden Haushaltsgeräts nach Anspruch 1, **dadurch gekennzeichnet, dass** das erste Medium ein gasförmiges Medium und das zweite Medium ein flüssiges Medium ist.

3. Verfahren zum Betreiben eines wasserführenden Haushaltsgeräts nach einem der Ansprüche 1 oder 2, **dadurch gekennzeichnet, dass** in einem Teilprogrammschritt Behandlungsgut nachfolgend mit einem zweiten Medium beaufschlagt wird.

4. Verfahren zum Betreiben eines wasserführenden Haushaltsgeräts nach einem der Ansprüche 1 bis 3, **dadurch gekennzeichnet, dass** zwischen zwei Teilprogrammschritten wenigstens ein Austausch eines Mediums, insbesondere eines zweiten Mediums erfolgt.

5. Verfahren zum Betreiben eines wasserführenden Haushaltsgeräts nach einem der Ansprüche 1 bis 4, **dadurch gekennzeichnet, dass** bei einem als Reinigungsschritt ausgebildetem Teilprogrammschritt zur Reinigung von Behandlungsgut ein Reinigungsmittel zugegeben wird.

6. Verfahren zum Betreiben eines wasserführenden Haushaltsgeräts nach Anspruch 5, **dadurch gekennzeichnet, dass** vor dem Reinigungsschritt ein als Vorspülschritt ausgebildeter Teilprogrammschritt zur Reinigung von Behandlungsgut ohne Reinigungsmittelzugabe durchgeführt wird.

7. Verfahren zum Betreiben eines wasserführenden Haushaltsgeräts nach Anspruch 5 oder 6, **dadurch gekennzeichnet, dass** während des Reinigungsschritts eine Nachwaschphase durchgeführt wird, während der Behandlungsgut durch Beaufschlagung mit von dem zweiten Heizelement (24) aufgeheiztem zweiten Medium erwärmt wird.

8. Verfahren zum Betreiben eines wasserführenden Haushaltsgeräts nach einem der Ansprüche 1 bis 7, **dadurch gekennzeichnet, dass** ein Teilprogrammschritt als Klarspülschritt mit Erwärmung von Spülflotte ausgebildet ist, bei dem Entspannungsmittel zugegeben werden.

9. Verfahren zum Betreiben eines wasserführenden Haushaltsgeräts nach Anspruch 8, **dadurch gekennzeichnet, dass** vor dem Klarspülschritt ein als Zwischenspülschritt ausgebildeter Teilprogrammschritt zur Reinigung von Behandlungsgut ohne Reinigungsmittelzugabe durchgeführt wird.

10. Verfahren zum Betreiben eines wasserführenden Haushaltsgeräts nach einem der Ansprüche 1 oder 9, **dadurch gekennzeichnet, dass** als letzter Teilprogrammschritt ein Trocknungsschritt durchgeführt wird, wobei das zweite Medium von einem reversibel dehydrierbaren Material absorbiert wird.

11. Verfahren zum Betreiben eines wasserführenden Haushaltsgeräts nach einem der Ansprüche 1 bis 10, **dadurch gekennzeichnet, dass** während eines Teilprogrammschritts das reversibel dehydrierbare Material wenigstens teilweise desorbiert wird.

## Claims

1. Method of operating a water-conducting domestic appliance, particularly for a dishwasher or a washer-drier, comprising a plurality of successive sub-program steps, of which in at least one sub-program step at least for a time a first medium is heated by a first heating element (24) and articles to be treated are heated by action thereon by the heated first medium, wherein when the first heating element (24) is inactive then at least for a time a second medium is heated by a second heating element (23) and the articles to be treated are heated by the heated second medium, and wherein in the sub-program step at least for a time the first medium is heated only by the first heating element (24) and at least for a time only the second medium is heated by the second heating element (23), and/or in a first sub-program step at least for a time a first medium is heated only by the first heating element (24) and in a second sub-program step at least for a time a second medium is heated only by the second heating element (23).

2. Method of operating a water-conducting domestic appliance according to claim 1, **characterised in that** the first medium is a gaseous medium and the second medium is a liquid medium.

3. Method of operating a water-conducting domestic appliance according to one of claims 1 and 2, **characterised in that** in a sub-program step articles to be treated are subsequently acted on by a second medium.

4. Method of operating a water-conducting domestic appliance according to any one of claims 1 to 3, **characterised in that** at least one exchange of a medium, particularly a second medium, takes place between two sub-program steps.

5. Method of operating a water-conducting domestic appliance according to any one of claims 1 to 4, **characterised in that** in the case of a sub-program step, which is formed as a cleaning step, for the cleaning of articles to be treated, a cleaning agent is added.

6. Method of operating a water-conducting domestic appliance according to claim 5, **characterised in that** prior to the cleaning step a sub-program step, which is formed as a clear-rinsing step, for the cleaning of articles to be treated is performed without addition of cleaning agent.

7. Method of operating a water-conducting domestic appliance according to claim 5 or 6, **characterised in that** during the cleaning step a post-washing phase is performed while the articles to be treated are heated by action thereon with second medium heated by the second heating element (24).

8. Method of operating a water-conducting domestic appliance according to any one of claims 1 to 7, **characterised in that** a sub-program step is formed as a clear-rinsing step with heating of rinsing solution in which a wetting agent is added.

9. Method of operating a water-conducting domestic appliance according to claim 8, **characterised in that** before the clear-rinsing step a sub-program step, which is formed as an intermediate rinsing step, for the cleaning of stock to be treated is performed without addition of cleaning agent.

10. Method of operating a water-conducting domestic appliance according to one of claims 1 and 9, **characterised in that** a drying step is performed as last sub-program step, wherein the second medium is absorbed by a reversibly dehydratable material.

11. Method of operating a water-conducting domestic appliance according to any one of claims 1 to 10, **characterised in that** during a sub-program step the reversibly dehydratable material is desorbed at least in part.

## Revendications

1. Procédé pour faire fonctionner un appareil ménager à circulation d'eau, notamment pour un lave-vaisselle ou un sèche-linge, qui comprend une pluralité d'étapes successives de sous-programmes, dont, dans au moins une étape de sous-programme, un premier fluide est échauffé au moins par intermittence par un élément chauffant (24) et des produits à traiter sont échauffés en étant alimentés avec le premier fluide échauffé, un second fluide étant échauffé au moins par intermittence par un second élément chauffant (23) lorsque le premier élément chauffant est inactif et les produits à traiter étant échauffés avec le second fluide échauffé, et, à l'étape de sous-programme, le premier fluide étant échauffé au moins par intermittence seulement par le premier élément chauffant (24) et seulement le second fluide étant échauffé au moins par intermittence par le second élément chauffant (23), et/ou dans une première étape de sous-programme, un premier fluide étant échauffé au moins par intermittence seulement par le premier élément chauffant (24) et, dans une deuxième étape de sous-programme, un second fluide étant échauffé au moins par intermittence seulement par le second élément chauffant (23).

2. Procédé pour faire fonctionner un appareil ménager à circulation d'eau selon la revendication 1, **caractérisé en ce que** le premier fluide est un fluide gazeux et **en ce que** le deuxième fluide est un liquide.

3. Procédé pour faire fonctionner un appareil ménager à circulation d'eau selon l'une quelconque des revendications 1 ou 2, **caractérisé en ce que** dans une étape de sous-programme, les produits à traiter sont alimentés de manière subséquente avec un second fluide.

4. Procédé pour faire fonctionner un appareil ménager à circulation d'eau selon l'une quelconque des revendications 1 à 3, **caractérisé en ce qu'**au moins un échange d'un fluide, notamment d'un second fluide, a lieu entre deux étapes de sous-programme.

5. Procédé pour faire fonctionner un appareil ménager à circulation d'eau selon l'une quelconque des revendications 1 à 4, **caractérisé en ce qu'**un produit de nettoyage est ajouté à une étape de sous-programme réalisée comme étape de nettoyage pour le nettoyage de produits à traiter.

6. Procédé pour faire fonctionner un appareil ménager à circulation d'eau selon la revendication 5, **caractérisé en ce qu'**avant l'étape de nettoyage, une étape de sous-programme réalisée comme prélavage pour le nettoyage de produits à traiter est réalisée sans adjonction de produit de nettoyage.

7. Procédé pour faire fonctionner un appareil ménager à circulation d'eau selon la revendication 5 ou 6, **caractérisé en ce qu'**une phase de poursuite du lavage est réalisée pendant l'étape de nettoyage, pendant que les produits à traiter sont échauffés en étant alimentés avec le second fluide échauffé par le second élément chauffant (24).

8. Procédé pour faire fonctionner un appareil ménager à circulation d'eau selon l'une quelconque des revendications 1 à 7, **caractérisé en ce qu'**une étape de sous-programme est réalisée comme étape de rinçage avec échauffement de la flotte de rinçage, lors de laquelle un moyen de détente est ajouté.

9. Procédé pour faire fonctionner un appareil ménager à circulation d'eau selon la revendication 8, **caractérisé en ce qu'**une étape de sous-programme réalisée comme étape de rinçage intermédiaire est réalisée avant l'étape de rinçage pour le nettoyage de produits à traiter sans adjonction de produit de nettoyage.

10. Procédé pour faire fonctionner un appareil ménager à circulation d'eau selon l'une quelconque des revendications 1 à 9, **caractérisé en ce qu'**une étape de séchage est réalisée comme dernière étape de sous-programme, le second fluide étant absorbé par un matériau réversiblement déshydrogénable.

11. Procédé pour faire fonctionner un appareil ménager à circulation d'eau selon l'une quelconque des revendications 1 à 10, **caractérisé en ce que** le matériau réversiblement déshydrogénable est désorbé au moins en partie pendant une étape de sous-programme.
